# EUROPÄISCHE PATENTSCHRIFT

(11) **EP 1 684 878 B1**
(45) Veröffentlichungstag und Bekanntmachung des Hinweises auf die Patenterteilung: **14.09.2016**
(21) Anmeldenummer: 04797413.4
(22) Anmeldetag: 06.11.2004
(51) Int. Cl.: A63B 61/00, A63B 71/02, G09F 17/00

(54) **BEDRUCKTES NETZ**
PRINTED NET
FILET IMPRIME

(30) Priorität: 07.11.2003 DE 10352531
(43) Veröffentlichungstag der Anmeldung: 02.08.2006
(73) Patentinhaber: Esser, Ralf, 53773 Hennef (DE)
(72) Erfinder: Esser, Ralf, 53773 Hennef (DE)
(74) Vertreter: Lenzing Gerber Stute
(86) Internationale Anmeldenummer: PCT/DE2004/002468
(87) Internationale Veröffentlichungsnummer: WO 2005/044398

(56) Entgegenhaltungen:
- EP-A- 1 241 654
- DE-A- 2 619 512
- DE-A1- 4 209 105
- US-A- 5 630 589
- US-A- 6 004 649
- US-A1- 2002 092 218
- US-B1- 6 250 634

## Beschreibung

Die Erfindung betrifft ein Volleyballnetz, Tennisnetz, Tornetz oder Sportschutznetz gemäß dem Oberbegriff des Anspruchs 1, sowie ein Verfahren zu seiner Herstellung.

In der heutigen Zeit werden Sportveranstaltungen immer häufiger und intensiver für die Werbung genutzt. Dabei spielen Werbeflächen, die im Blickfeld der Zuschauer sind, eine erhebliche Rolle, da nicht nur die Zuschauer in einer Sportarena mit der Werbung angesprochen werden können, sondern, insbesondere bei hochklassigen Sportveranstaltungen, ein wesentlich breiteres Publikum mit Fernsehübertragungen oder Fernsehaufzeichnungen angesprochen wird. Es werden nicht nur Banden am Spielfeldrand von beispielsweise Fußballfeldern als Werbeflächen genutzt, sondern vielfach auch großflächige Netze, wie sie beispielsweise bei Sportarten wie Volleyball, Tennis oder Fußball verwendet werden. So werden bei diversen Tennisturnieren die Tennisnetze im Bereich der Pfosten mit Werbeaufdrucken versehen. Hierzu werden die Netze, die üblicherweise aus Textilfäden bestehen, die zu Maschen zusammengeknotet sind, mit einer Schablone belegt und mit Lack besprüht.

Eine solche Verfahrensweise weist eine Vielzahl von Nachtellen auf. Soll der Aufdruck mehrere Farben beinhalten, muss für jede Farbe eine neue Schablone aufgelegt werden, so dass der Vorgang des Lackierens wiederholt werden muss, was vergleichsweise aufwändig ist. Darüber hinaus geht ein Großteil des Sprühlacks verloren, da er durch die Maschen hindurchgesprüht wird.

Aus der US 6,250,634 B1 sind Trainingsgeräte wie Tor- oder Trainingswände bekannt, die einen Rahmen aufweisen, in denen eine Elastomer-Folie eingespannt ist. Diese Folie ist so elastisch, dass ein auf die Folie auftreffender Ball oder Puck aufgrund der federelastischen Eigenschaften der Folie zurückprallt. Die Folie kann mit Löchern versehen sein, wobei das Verhältnis von offener Fläche der Folie zu ihrer Gesamtfläche 10% bis 75%, vorzugsweise 20% bis 55% betragen kann. Die Folie weist keine Maschenstruktur auf.

Aus der DE 42 09 105 A1 ist ein flexibler Werbeträger bekannt, der bedruckt und mit einer feinen gleichmäßigen Lochstanzung versehen ist, damit der Durchblick möglichst ungestört bleibt und die Winddurchlässigkeit gewährleistet ist.

Des Weiteren ist aus der EP 1 241 654 A ein Ballfangnetz, insbesondere Tornetz für Fußballtore, bzw. ein Trennnetz zum Abtrennen eines Spielfeldes von den Zuschauerrängen bekannt, in das Folien als Werbeflächen eingebracht sind, die mit Löchern versehen sein können, damit eine Winddurchlässigkeit gewährleistet ist. Dabei dient die Folie nicht selbst als Netz, sondern lediglich als Werbeträger. Es ist nicht nur vergleichsweise aufwändig, solche Werbefolien in ein Netz einzubringen und darin zu befestigen, sondern darüber hinaus auch von Nachteil, dass das Netz durch die eingebrachte Folie eine unregelmäßige Struktur und Steifigkeit hat, je nachdem, ob die Maschen des Netzes mit der Werbefolie versehen sind oder nicht.

Aus der US-A-6004649 ist schließlich eine netzartige Lochstruktur bekannt, die auf der einen Seite mit einer Information versehen und deren andere Seite schwarz ausgeführt ist, wobei aus der Nähe ein Durchblick durch die netzartige Struktur von der schwarzen Seite aus leicht möglich sein soll, während von der anderen Seite insbesondere aus der Ferne ein Durchblick nicht möglich sein soll. Diese netzartige Struktur weist Öffnungen in der Größenordnung von 0,5 bis 1 mm² auf.

Vor diesem Hintergrund liegt der Erfindung die Aufgabe zugrunde, ein Netz und ein Verfahren zu seiner Herstellung zu schaffen, bei dem ein einfaches Aufbringen von Werbung oder anderen Informationen möglich ist.

Diese Aufgabe wird gelöst mit einem Netz mit den Merkmalen des Anspruchs 1 und einem Verfahren zu seiner Herstellung mit den Merkmalen des Anspruchs 14.

Ein wesentlicher Gedanke der Erfindung besteht darin, dass das Netzmaterial nicht mehr aus Seilen bzw. Fäden besteht, die zu Maschen zusammengeknotet werden, sondern aus einer flächigen, insbesondere vollflächigen Folie, aus der Löcher herausgenommen werden, so dass eine Maschenstruktur aus einer Vielzahl miteinander verbundenen Stegen verbleibt.

Während es bei herkömmlichen Netzen nicht möglich war, sie in wirtschaftlicher Weise vor der Verknotung der Maschen einzufärben, und das Aufbringen von Werbung nach der Verknotung aufwändig ist, ist es bei den erfindungsgemäßen Netzen möglich, die Folie beispielsweise einer Druckmaschine zuzuführen und einseitig oder beidseitig ganz oder teilweise zu bedrucken. Dies geschieht bevorzugt, bevor Löcher in die Folie eingebracht werden und sie damit ihre Maschenstruktur erhält, kann aber je nach Festigkeit der Folie auch nach dem Einbringen der Löcher erfolgen. Hierdurch wird es auf einfache Weise möglich, die erfindungsgemäßen Netze teilweise oder auch vollflächig mit Informationen bzw. Werbung zu versehen.

Eine andere Möglichkeit des Aufbringens von Werbung besteht darin, die Folie mit einer die Information tragenden Klebefolie zu beschichten, bevor die Löcher in den Verbund aus Folie und Klebefolie eingebracht werden.

Ein anderer besonderer Vorteil der Erfindung liegt darin, dass die Dicke der Folie und damit die Dicke der verbleibenden Stege bei ausreichend festem Folienmaterial geringer ist als die Dicke der für herkömmliche Netze aus textilen Fäden bzw. Seilen, so dass die Öffnung der Maschen für einen im spitzen Winkel zum Netz stehenden Betrachter größer ist als bei herkömmlichen Netzen. Dies ist insbesondere von Vorteil bei Volleyball- und Beachvolleyballnetzen, da es gerade in diesen Sportarten für die Schiedsrichter wichtig ist, im spitzen Winkel durch das Netz hindurch die andere Spielfeldseite beobachten zu können.

Grundsätzlich können die Löcher eine x-beliebige Form aufweisen. In Anlehnung an herkömmliche Netze bietet sich eine quadratische Form der Löcher an, wobei die Ecken der Löcher für eine Verbesserung des Kräfteflusses durch die Maschenstege und eine erhöhte Einreißfestigkeit abgerundet sein können.

Das Flächenverhältnis von Löchern zu Maschenfolie beträgt bevorzugt 3:1 oder mehr, besonders bevorzugt 4:1 oder mehr. Wesentliche Kriterien, nach denen das Flächenverhältnis festgelegt werden kann, sind beispielsweise die für den jeweiligen Einsatzbereich notwendige Durchsichtigkeit des Netzes, die auf das Netz einwirkenden und von diesem aufzunehmenden Kräfte sowie die für eine optimale Darstellung der Informationen benötigte Fläche.

Insbesondere bei quadratischen oder rechteckigen Löchern kann es vorteilhaft sein, wenn die zwischen den Löchern verlaufenden Stege der Maschenfolie, insbesondere die in horizontaler und vertikaler Richtung verlaufenden Stege, unterschiedlich breit sind. Beispielsweise können bei im wesentlichen in Querrichtung aufzunehmenden Zugkräften horizontal verlaufende Stege gegenüber den vertikal verlaufenden Stegen breit ausgeführt sein, wobei die vertikal verlaufenden Stege im wesentlichen die Aufgabe haben, die horizontalen Stege in einem gleichmäßigen Abstand zueinander zu halten.

Losgelöst von der Vorstellung von Netzen mit quadratischen oder rechteckigen Maschen sind Größe, Form und/oder Anordnung der Löcher zueinander an den Aufdruck angepasst und variieren gegebenenfalls über die Gesamtfläche des Netzes.

Grundsätzlich ist es möglich, Netze über an ihre Seitenkanten eingreifende Kammern zwischen Pfosten oder in einer Rahmenstruktur einzuspannen. Bevorzugt sind jedoch an den erfindungsgemäßen Netzen Befestigungsmittel, wie beispielsweise Ösen, vorgesehen, über die die Netze verspannt werden können. So ist in einer bevorzugten Ausführungsform mindestens eine mindestens teilweise entlang einer der Seitenkante der Folie verlaufende Schlaufe vorgesehen, durch die Seile zu Befestigungs- bzw. Verspannungszwecken hindurchgeführt werden können. Es können ebenso bevorzugt auch eine Vielzahl von nebeneinander angeordneten Schlaufen an einer oder mehreren Seiten der Folie angeordnet sein, ebenso wie auch - je nach Art und Funktion des Netzes - eine sich entlang mindestens 90 % der Länge einer Seitenkante erstreckende Schlaufe bevorzugt sein kann. Die Schlaufen können beispielsweise durch Falten der jeweiligen Seitenbereiche der Folie erzeugt werden, wobei dann die frelen Kanten des umgefalteten Folienteils mit dem Rest der Folie verschweißt oder verkiebt oder gegebenenfalls sogar vernäht werden können.

Werden einzelne Schlaufen an einer Seite der Folie benötigt, können überschüssige Flächen in den Seitenbereichen der Folie weggeschnitten werden, was vorzugsweise vor dem Umfalten der Seitenbereiche erfolgt.

Eine andere Form von Befestigungsmitteln sind Ösen, die alternativ oder in Ergänzung zu den Schlaufen in einem oder mehreren Randbereichen der Folie, insbesondere in ihren Ecken angeordnet sein können.

Die Folien können bevorzugt Kunststofffolien, insbesondere Polyethylen, Polypropylen, Polyamid und/oder PVC enthaltende Kunststofffolien sein. Auch haben sich Folien mit einer textilen Struktur, deren Fasern untereinander verklebt oder verschweißt sind, als vorteilhaft erwiesen.

Je nach Einsatzbereich kann es schließlich auch von Vorteil sein, wenn das verwendete Folienmaterial transparent oder semitransparent ist.

Wie bereits erwähnt, ist es bei der Herstellung eines erfindungsgemäßen Netzes von Vorteil, wenn die Folie einseitig oder beidseitig bedruckt wird, bevor die Löcher in die Folie eingebracht werden. Einfache Möglichkeiten zum Einbringen der Löcher in die Folie bestehen im Ausstanzen, Herausschweißen, Schneiden oder Schneidplotten der Löcher. Das Schneiden oder Schneidplotten der Löcher kann dabei mit herkömmlichen Messern, aber auch mit einem Wasserstrahl unter Hochdruck, gegebenenfalls auch mit einem Laserschneidverfahren erfolgen, wobei beim letzteren gegebenenfalls darauf zu achten ist, dass sich die Festigkeit- und/oder die Elastizitätseigenschaften der Folie an der Schnittkante aufgrund der thermischen Gegebenheiten nicht oder nicht wesentlich verschlechtern.

Insbesondere bei Schneidverfahren, bei denen das Schnittmuster elektronisch gesteuert bzw. geregelt werden kann, bietet es sich an, die Form, Größe und Anordnung der Löcher in der Folie an einen Aufdruck anzupassen. Bei den meisten Sportarten ist eine regelmäßige symmetrische Anordnung und Form der Löcher nicht zwingend notwendig, so dass die Möglichkeit besteht, durch eine entsprechende Anordnung und Formgebung der Löcher die auf eine Folie aufgebrachte Information deutlicher hervorzuheben, indem beispielsweise Löcher an einer Schriftkante entlang angeordnet sind, anstatt dass sie eine Schnittkante übergreifen und somit die Kontur der Schrift stören. Dementsprechend können Form, Größe und Anordnung der Löcher in der Folie auch an den zu erwartenden Kräfteverlauf innerhalb des Netzes angepasst sein und über die Gesamtfläche des Netzes gegebenenfalls variieren.

Um auf einfache Weise eine Schlaufe an der Folie vorzusehen, die beispielsweise zur Befestigung des Netzes mit einem Zugseil zusammenwirkt, kann mindestens ein Teilstück einer Seite der Folie umgefaltet und die zugehörige Seitenkante an der Folie befestigt, insbesondere verschweißt werden. Andere bevorzugte Möglichkeiten der Befestigung der Seitenkante bestehen in ihrem Annähen oder Ankleben an der Folie.

Auf ähnliche Weise können eine oder mehrere Seitenkanten durch Falten oder Wickeln und Verkleben, Vernähen oder Verschweißen verstärkt werden. Auch ist eine Verstärkung der Seitenkanten durch eine thermische Formgebung möglich. Auch kann es von Vorteil sein, wenn dabei ein Seil, insbesondere ein Zugseil in die Seitenkante eingewickelt oder eingefaltet wird, da so ein mühsames Hindurchziehen des Seils durch eine hierfür vorgesehene Schlaufe entfällt und das Seil fester mit der Netzkante verbunden ist.

Im Folgenden wird die Erfindung anhand von Figuren, in denen beispielhaft die Zwischenprodukte bei der Herstellung eines einfachen Ausführungsbeispiels eines erfindungsgemäßen Netzes vereinfacht dargestellt sind, näher erläutert.

Es zeigen
- Figur 1: eine unbedruckte Folie,
- Figur 2: eine bedruckte Folie,
- Figur 3: eine Folie mit einer zu einer Längsschlaufe umgefalteten oberen Seite,
- Figur 4: die Folie gemäß Figur 3 mit verstärkten Ösen in ihren Eckbereichen
- Figur 5: die Folie gemäß Figur 4 mit einer Maschenstruktur, und
- Figur 6: einen Querschnitt eines Teils der Folie gemäß Figur 5.

Den Figuren 1 bis 5 lassen sich die einzelnen Herstellungsschritte eines erfindungsgemäßen Netzes entnehmen. Zunächst wird eine Folie 1 in den für das Netz notwendigen Abmaßen zur Verfügung gestellt (Figur 1) und mit einer Information 2 teilweise oder vollflächig bedruckt (Figur 2). Nachdem die Folie 1 bedruckt worden ist, können ihre Seitenkanten nach Bedarf umgefaltet oder gewickelt werden, beispielsweise um die Seitenkanten 3 zu verstärken, oder aber um Schlaufen 4 vorzusehen, durch die beispielsweise Seile zur Befestigung des Netzes hindurchgezogen werden können (Figur 3). Auch können insbesondere in verstärkten Bereichen der Folie Ösen 5 eingebracht werden, durch die ebenso Seile zum Spannen des Netzes hindurchgezogen werden können (Figur 4).

Schließlich wird das Netz mit Löchern 6 versehen, beispielsweise durch ein mechanisches Ausstanzen oder Schneiden oder ein thermisches Herausschweißen. Erst zu diesem Zeitpunkt erhält das Netz seine Maschenstruktur (Figur 5). Eine typische Maschenstruktur weist Maschen mit Seitenkanten in der Länge von 50 mm und Löcher mit einer Seitenlänge von 45 mm auf, bei der Breite der Stege demnach 5 mm beträgt. Wie in dem in Figur 5 dargestellten Ausführungsbeispiel zu sehen ist, sind die Löcher so angeordnet, dass sie nicht in den Aufdruck eingreifen. Auch sind in den Ecken des Netzes, in denen Ösen vorgesehen sind, keine Maschenlöcher 6 vorgesehen, so dass die Folie 1 in diesen Bereich nicht durch Maschenlöcher geschwächt ist.

Figur 6 zeigt den oberen Teil des in den Figuren 3 bis 5 dargestellten Netzes im Querschnitt mit der zu einer Schlaufe 4 umgefalteten oberen Seitenkante der Folie 1, durch die ein Seil 7 geführt ist.

Auch wenn die angegebene Reihenfolge der Verarbeitungsschritte bevorzugt ist, ist auch jede andere Reihenfolge möglich, solange das Einbringen der Löcher in die Folie nach dem Druckvorgang erfolgt. Aber selbst nach Einbringen der Löcher in die Folie ist ein Bedrucken möglich, sofern die verbleibende Maschenstruktur ausreichend steif ist, so dass das Netz beim Bedrucken seine Form beibehält.

Wie sich unschwer erkennen lässt, ist diese Verfahrensweise wesentlich weniger aufwändig als das Verknoten von Fäden oder Seilen zu Maschen. Somit besteht der besondere Vorteil nicht nur in der Möglichkeit des einfachen Bedruckens, sondern es wurde eine neuartige Netzform geschaffen, die auch unbedruckt gegenüber herkömmlichen Netzen ganz wesentliche Vorteile aufweist.

## Patentansprüche

1. Volleyballnetz, Tennisnetz, Tornetz oder Sportschutznetzmit einer Maschenstruktur, die durch eine Folie mit über Ihre Fläche verteilten Löchern gebildet Ist, wobei die Folie mit einer Information versehen und Insbesondere einseitig oder beidseitig teilweise oder ganz bedruckt Ist, **dadurch gekennzeichnet, dass** die Größe, Form und/oder Anordnung der Löcher zueinander an den Aufdruck angepasst Ist.

2. Netz nach Anspruch 1, **gekennzeichnet durch** im wesentlichen quadratische Löcher, Insbesondere mit abgerundeten Ecken.

3. Netz nach Anspruch 1 oder 2, **dadurch gekennzeichnet, dass** zwischen den Löchern verlaufende Stege der Folie, insbesondere in horizontaler und vertikaler Richtung verlaufende Stege, unterschiedlich breit sind.

4. Netz nach einem der Ansprüche 1 bis 3, **dadurch gekennzeichnet, dass** die Größe, Form und/oder Anordnung der Löcher über die Gesamtfläche des Netzes variiert bzw. varileren.

5. Netz nach einem der Ansprüche 1 bis 4, **gekennzeichnet durch** ein Flächenverhältnis von Löchern zu Folie von 3:1 oder mehr, insbesondere von 4:1 oder mehr.

6. Netz nach einem der Ansprüche 1 bis 5, **gekennzeichnet durch** Befestigungsmittel.

7. Netz nach Anspruch 6, **gekennzeichnet durch** mindestens eine mindestens teilweise entlang einer der Seitenkanten der Folie verlaufende Schlaufe.

8. Netz nach Anspruch 6 oder 7, **gekennzeichnet durch** eine Vielzahl von nebeneinander angeordneten Schlaufen an einer oder mehreren Seiten der Folie.

9. Netz nach einem der Ansprüche 6 bis 8, **gekennzeichnet durch** eine sich entlang mindestens 90 % der Länge einer Seitenkante erstreckende Schlaufe.

10. Netz nach einem der Ansprüche 6 bis 9, **gekennzeichnet durch** Ösen, insbesondere verstärkte Ösen, in einem oder mehreren Randbereichen der Folie.

11. Netz nach einem der Ansprüche 1 bis 10, **dadurch gekennzeichnet, dass** die Folie eine Kunststofffolie, insbesondere eine Polyethylen, Polypropylen, Polyamid und/oder PVC enthaltende Kunststofffolie, ist.

12. Netz nach einem der Ansprüche 1 bis 11, **dadurch gekennzeichnet, dass** die Folie eine textile Struktur aufweist, deren Fasern untereinander verklebt oder verschweißt sind.

13. Netz nach einem der Ansprüche 1 bis 12, **dadurch gekennzeichnet, dass** das Follenmaterial transparent oder semitransparent ist.

14. Verfahren zur Herstellung eines Netzes nach einem der Ansprüche 1 bis 13, bei dem eine Folie zur Verfügung gestellt wird, in die Löcher eingebracht werden, so dass eine Netz- oder Maschenstruktur entsteht.

15. Verfahren nach Anspruch 14, **dadurch gekennzeichnet, dass** die Folie einseitig oder beidseitig bedruckt wird, bevor die Löcher in die Folle eingebracht werden.

16. Verfahren nach Anspruch 14 oder 15, **gekennzeichnet durch** Ausstanzen, Herausschweißen, Schneiden oder Schneidplotten der Löcher.

17. Verfahren nach einem der Ansprüche 14 bis 16, **dadurch gekennzeichnet, dass** die Form, Größe und Anordnung der Löcher In der Folle an einen Aufdruck angepasst ist.

18. Verfahren nach einem der Ansprüche 14 bis 17, **dadurch gekennzeichnet, dass** die Form, Größe und/oder Anordnung der Löcher in der Folie an den zu erwartenden Kräfteverlauf innerhalb des Netzes angepasst ist/sind und über die Gesamtfläche des Netzes gegebenenfalls variiert bzw. variieren.

19. Verfahren nach einem der Ansprüche 14 bis 18, **gekennzeichnet durch** Umfalten mindestens eines Teilstücks einer Seite der Folie und Befestigen der zugehörigen Seitenkante an der Folie.

20. Verfahren nach Anspruch 19, **gekennzeichnet durch** Verschweißen der Seitenkante der umgefalteten Seite oder des umgefalteten Seitenteils mit der Folie.

21. Verfahren nach einem der Ansprüche 14 bis 19, **gekennzeichnet durch** Falten oder Wickeln und Verkleben oder Verschweißen einer Seitenkante zu ihrer Verstärkung.

22. Verfahren nach Anspruch 21, **gekennzeichnet durch** Einwickeln oder Einfalten eines Seils.

## Claims

1. Volleyball net, tennis net, goal net or protective sports net comprising a mesh structure formed by a foil with holes distributed over its surface, wherein the foil is provided with information that in particular is printed partially or fully on one side or on both sides, **characterised in that** the size, shape and/or arrangement of the holes relative to each is/are adapted to the imprint.

2. The net according to Claim 1, **characterised by** essentially square holes, in particular having rounded corners.

3. The net according to Claim or 2, **characterised in that** bridges of the foil running between the holes, in particular bridges running in the horizontal and vertical direction, have different widths.

4. The net according to one of Claims 1 to 3, **characterised in that** the size, shape and/or arrangement of the holes relative to each varies/vary throughout the surface of the net.

5. The net according to one of Claims 1 to 4, **characterised by** an area ratio of holes to foil of 3:1 or more, in particular of 4:1 or more.

6. The net according to one of Claims 1 to 5, **characterised by** fixing means.

7. The net according to Claim 6, **characterised by** a least one loop running at least partially along one of the lateral edges of the foil.

8. The net according to Claim 6 or 7, **characterised by** a plurality of loops arranged adjacent to each other on one or more sides of the foil.

9. The net according to one of Claims 6 to 8, **characterised by** a loop extending along at least 90% of the length of one lateral edge.

10. The net according to one of Claims 6 to 9, **characterised by** lugs, particularly reinforced lugs, in one or more edge regions of the foil.

11. The net according to one of Claims 1 to 10, **characterised in that** the foil is a plastic foil, in particular a plastic foil containing polyethylene, polypropylene, polyamide and/or PVC.

12. The net according to one of Claims 1 to 11, **characterised in that** the foil has a textile structure whose fibres are glued or welded together.

13. The net according to one of Claims 1 to 12, **characterised in that** the foil material is transparent or semi-transparent.

14. A method for manufacturing a net according to one of Claims 1 to 13, wherein a foil is made available in which the holes are made so that a net or mesh structure is formed.

15. The method according to Claim 14, **characterised in that** the foil is printed on one or both sides before the holes are made in the foil.

16. The method according to Claim 14 or 15, **characterised in that** the holes are punched out, welded out, cut or engraved.

17. The method according to Claim 14 to 16, **characterised in that** the shape, size and arrangement of the holes are adapted to an imprint.

18. The method according to one of Claims 14 to 17, **characterised in that** the shape, size and/or arrangement of the holes in the foil is/are adapted to the flow of forces inside the net and varies/vary, if necessary, throughout the surface of the net.

19. The method according to one of Claims 14 to 18, **characterised in that** at least one partial section of one side of the foil is folded over and the associated lateral edge is secured to the foil.

20. The method according to Claim 19, **characterised in that** the lateral edge of the side folded over or the lateral section folded over is welded to the foil.

21. The method according to one of Claims 14 to 19, **characterised in that** one lateral edge is folded, coiled, glued or welded to its reinforcement.

22. The method according to Claim 21, **characterised by** folding or wrapping a string.

## Revendications

1. Filet de volleyball, filet de tennis, filet de but ou filet protecteur sportif comprenant une structure à mailles, qui est formée par un film présentant des trous répartis sur toute sa surface, le film étant pourvu d'une information et étant imprimé partiellement ou intégralement unilatéralement ou bilatéralement, **caractérisé en ce que** la taille, la forme et/ou l'agencement des trous les uns par rapport aux autres sont adaptés à l'impression.

2. Filet selon la revendication 1, **caractérisé par** des trous sensiblement carrés, pourvus en particulier de bords arrondis.

3. Filet selon la revendication 1 ou 2, **caractérisé en ce que** des éléments jointifs du film s'étendant entre les trous, en particulier des éléments jointifs s'étendant horizontalement et verticalement, présentent différentes largeurs.

4. Filet selon l'une quelconque des revendications 1 à 3, **caractérisé en ce que** la taille, la forme et/ou l'agencement des trous varient sur toute la surface du filet.

5. Filet selon l'une quelconque des revendications 1 à 4, **caractérisé par** un rapport de surface entre les trous et le film supérieur ou égal à 3:1, en particulier supérieur ou égal à 4:1.

6. Filet selon l'une quelconque des revendications 1 à 5, **caractérisé par** des moyens de fixation.

7. Filet selon la revendication 6, **caractérisé par** au moins une boucle s'étendant au moins en partie le long d'un des bords latéraux du film.

8. Filet selon l'une quelconque des revendications 6 ou 7, **caractérisé par** une pluralité de boucles juxtaposées sur un ou plusieurs côtés du film.

9. Filet selon l'une quelconque des revendications 6 à 8, **caractérisé par** une boucle s'étendant le long d'au moins 90 % de la longueur d'un bord latéral.

10. Filet selon l'une quelconque des revendications 6 à 9, **caractérisé par** des oeillets, en particulier des oeillets renforcés, dans une ou plusieurs zones marginales du film.

11. Filet selon l'une quelconque des revendications 1 à 10, **caractérisé en ce que** le film est un film en matière plastique, en particulier un film en matière plastique contenant du polyéthylène, du polypropylène, du polyamide et/ou du PVC.

12. Filet selon l'une quelconque des revendications 1 à 11, **caractérisé en ce que** le film présente une structure textile dont les fibres sont collées ou soudées les unes aux autres.

13. Filet selon l'une quelconque des revendications 1 à 12, **caractérisé en ce que** le matériau du film est transparent ou semi-transparent.

14. Procédé de fabrication d'un filet selon l'une quelconque des revendications 1 à 13, selon lequel un film est mis à disposition, dans lequel des trous sont ménagés, de sorte que cela créée une structure de filet ou à mailles.

15. Procédé selon la revendication 14, **caractérisé en ce que** le film est imprimé unilatéralement ou bilatéralement avant que les trous ne soient ménagés dans le film.

16. Procédé selon la revendication 14 ou 15, **caractérisé par** un estampage, une extraction par soudage, un découpage ou un découpage au traceur des trous.

17. Procédé selon l'une quelconque des revendications 14 à 16, **caractérisé en ce que** la forme, la taille et l'agencement des trous dans le film sont adaptés à une impression.

18. Procédé selon l'une quelconque des revendications 14 à 17, **caractérisé en ce que** la forme, la taille et/ou l'agencement des trous dans le film sont adaptés à la répartition escomptée des forces à l'intérieur du filet et varient le cas échéant sur toute la surface du filet.

19. Procédé selon l'une quelconque des revendications 14 à 18, **caractérisé par** un repliage d'au moins une partie d'un côté du film et par la fixation du bord latéral associé au film.

20. Procédé selon la revendication 19, **caractérisé par** un soudage du bord latéral du côté replié ou de la partie latérale repliée au film.

21. Procédé selon l'une quelconque des revendications 14 à 19, **caractérisé par** un pliage ou un enroulement et un collage ou un soudage d'un bord latéral afin de renforcer ce dernier.

22. Procédé selon la revendication 21, **caractérisé par** l'enroulement ou le repliage d'un câble.
